# FASCICULE DE BREVET EUROPEEN

(11) **EP 2 812 257 B1**
(45) Date de publication et mention de la délivrance du brevet: **23.11.2016**
(21) Numéro de dépôt: 13706630.4
(22) Date de dépôt: 04.02.2013
(51) Int. Cl.: B65D 21/02, B65D 71/08

(54) **PACK DE RÉCIPIENTS**
VERPACKUNG FÜR BEHÄLTER
PACKAGE FOR CONTAINERS

(30) Priorité: 06.02.2012 FR 1251099
(43) Date de publication de la demande: 17.12.2014
(73) Titulaire: Sidel Participations, 76930 Octeville sur Mer (FR)
(72) Inventeur: Touchet, Cyril, 76930 Octeville Sur Mer (FR)
(74) Mandataire: Eltzer, Thomas
(86) Numéro de dépôt international: PCT/FR2013/050233
(87) Numéro de publication internationale: WO 2013/117849

(56) Documents cités:
- FR-A1- 2 015 754
- US-A- 3 353 326
- US-A- 5 927 499
- US-A1- 2007 169 433

## Description

L'invention a trait à l'emballage des récipients, et plus particulièrement à l'emballage de récipients empilables groupés par packs.

Il est courant de grouper les récipients, et notamment les bouteilles contenant des boissons, par packs de plusieurs récipients (six, huit ou même douze unités), les récipients étant maintenus groupés au moyen d'un film souple en matière plastique tel que du polyéthylène. La cohésion du groupe de récipients est généralement assurée au moyen d'une opération de thermorétraction du film, qui exerce ainsi sur les récipients un effort de compression latérale durable.

La palettisation des packs est indispensable à leur transport (routier, ferroviaire, maritime ou encore aérien). Une technique de palettisation consiste à juxtaposition les packs pour former des étages que l'on superpose en interposant entre eux des flancs intercalaires (généralement en carton) qui maintiennent la cohésion de la palette en évitant que les différents étages ne s'entremêlent.

Cette technique présente cependant des inconvénients.

Premièrement, elle ne tire aucun profit du caractère empilable de certains récipients, qui permettrait pourtant d'accroître la compacité des palettes en diminuant la hauteur de chaque couche.

Deuxièmement, même si les flancs intercalaires assurent une certaine répartition de la charge, les efforts verticaux qui s'exercent sur les récipients sous-jacents du fait du poids des récipients qui les surmontent s'appliquent sur leurs cols, naturellement sensibles aux efforts de compression axiale. Il en résulte un risque de déformation des récipients au niveau de leur col.

Le document US 2007/0169433 propose une technique d'emballage selon le préambule de la revendication 1, dans laquelle chaque pack de récipients comprend un flanc en carton plaqué contre le fond des récipients et mis sous film avec ceux-ci, ce flanc étant perforé au droit des fonds pour permettre le passage des cols des récipients d'un pack sous-jacent.

Cette solution ne va cependant pas sans inconvénient.

En effet, selon un premier exemple de réalisation, illustré sur la figure 4 de ce document, les récipients supérieurs reposent directement sur les cols des récipients sous-jacents. Il en résulte un risque de déformation des récipients au niveau de leur col, comme évoqué ci-dessus.

Selon un deuxième mode de réalisation, illustré sur la figure 5 de ce même document, chaque pack repose sur un pack sous-jacent par l'intermédiaire du flanc en carton, qui coopère avec un bord en saillie prévu au voisinage du col de chaque récipient. Il en résulte un risque de déformation du carton, et le retour à la configuration de la figure 4.

US3353326 divulgue un pack avec un film enrobant un groupe de produits tenus dans une barquette.

FR2015754 divulgue un pack dans lequel les produits sont insérés dans une structure plastique autoportée.

Un objectif est par conséquent de proposer une solution permettant d'optimiser la palettisation des packs de récipients empilables.

Dans la suite de la description, les termes "haut", "bas", "partie haute", "partie basse", "supérieur", "inférieur", "dessus, "dessous", "côté" ou "paroi" appliqués à un récipient s'entendent en considérant ledit récipient en position debout, c'est-à-dire lorsque le récipient est une bouteille avec son col ou goulot au-dessus des autres parties du récipient,

A cet effet, il est proposé un pack comprenant :
- un groupe de récipients empilables comprenant chacun un corps, une épaule dans le prolongement du corps en partie haute du récipient, un col dans le prolongement de l'épaule, et un fond dans le prolongement du corps en partie basse du récipient, le fond définissant une réserve conformée pour accueillir le col et au moins une partie de l'épaule d'un récipient identique sous-jacent,
- un film souple enserrant le groupe de récipients, ce film étant percé d'ouvertures inférieures au droit de chaque réserve en creux.
ce pack étant caractérisé en ce que :
- le film épouse le fond des récipients sur une zone inférieure de contact qui s'étend annulairement autour des ouvertures inférieures,
- le film est en outre percé d'ouvertures supérieures au travers desquelles s'étendent les cols, le film épousant les épaules des récipients sur une zone supérieure de contact qui s'étend annulairement autour des ouvertures supérieures,
- le film (16) plastique est thermorétracté, le fait qu'il épouse respectivement les fonds (6) sur une zone (19) inférieure de contact et les épaules (4) sur une zone (21) supérieure de contact permettant de garantir une bonne cohésion de l'ensemble de ces récipients (2) constituant le pack (1), de sorte que les récipients (2) restent fermement groupés.

Grâce à ces ouvertures, il est possible d'empiler les packs sans difficulté, le film ne gênant aucunement l'emboîtement des récipients les uns dans les autres. En outre, malgré la présence, dans chaque pack, des ouvertures, tant en partie basse qu'en partie haute des récipients constituant le pack, le fait que le film épouse respectivement les fonds sur une zone inférieure de contact et les épaules sur une zone supérieure de contact permet de garantir une bonne cohésion de l'ensemble de ces récipients constituant le pack, de sorte que les récipients restent fermement groupés.

Diverses caractéristiques supplémentaires peuvent être prévues, seules ou en combinaison :
- le film plastique est bi-orienté ;
- la réserve forme une voûte de profil complémentaire de l'épaule d'un récipient identique, et la zone inférieure de contact s'étend au moins en partie sur la voûte ;
- le fond présente une assise définissant un plan de pose, et la zone inférieure de contact englobe ce plan de pose ;
- le fond présente une voûte définissant une section périphérique d'appui, et la zone inférieure de contact englobe au moins partiellement cette section périphérique d'appui ;
- l'épaule du récipient comprend une face périphérique annulaire d'appui, et la zone supérieure de contact englobe au moins la face périphérique annulaire ;
- l'épaule du récipient comprend une portée tronconique, et la zone supérieure de contact englobe au moins en partie cette portée tronconique.

D'autres objets et avantages de l'invention apparaîtront à la lumière de la description d'un mode préféré de réalisation, faite ci-après en référence aux dessins annexés dans lesquels :
- la figure 1 est une vue en perspective de dessus montrant un pack de récipients enveloppés sous film ;
- la figure 2 est une vue de détail montrant le col d'un récipient du
   pack, selon l'encart Il de la figure 1 ;
- la figure 3 est une vue en perspective de dessous du pack de la figure 1 ;
- les figures 4 et 5 sont des vues en coupe partielle illustrant l'emboîtement d'un pack sur un pack sous-jacent.

On a représenté sur les figures 1 et 2 un pack **1** conditionné, comprenant un groupe de récipients **2** identiques (en l'espèce des bouteilles) destinés à la vente. Le groupe comprend dans l'exemple illustré six récipients **2,** mais il pourrait en contenir un nombre différent (par exemple quatre, huit ou encore douze, sans que ces nombres soient limitatifs, bien entendu). Les récipients **2** peuvent être agencés en plusieurs rangées, comme dans l'exemple représenté où ils sont organisés de manière bien connue en deux rangées de trois récipients **2** (ou, ce qui revient au même, en trois rangées de deux récipients **2).**

Chaque récipient **2** est du type empilable, et comprend un corps **3** qui s'étend suivant un axe X principal, une épaule **4** dans le prolongement du corps **3** en partie haute de celui-ci, un col **5** définissant un buvant dans le prolongement de l'épaule **4,** et un fond **6** dans le prolongement du corps **3** en partie basse de celui-ci, à l'opposé de l'épaule **4.** Le col **5** est agencé, par exemple fileté, pour permettre la fixation amovible d'un bouchon **7.**

L'épaule **4** forme une transition entre le col **5** et le corps **3.** L'épaule **4** comprend, sous le col **5,** une portée **8** tronconique qui se prolonge, à sa périphérie, par une face **9** périphérique annulaire définissant un plan d'appui perpendiculaire (ou sensiblement perpendiculaire) à l'axe X principal.

Comme illustré sur les figures 4 et 5, le fond **6** est conformé pour accueillir la partie supérieure (comprenant l'épaule **4** et le col **5** sur lequel est vissé le bouchon **7)** d'un récipient **2** identique sous-jacent, de manière à permettre l'empilement des récipients **2** (et donc des packs **1**).

Le fond **6** est partiellement conformé de manière complémentaire de l'épaule **4,** de sorte à permettre l'empilement par simple insertion de l'épaule **4** du récipient sous-jacent dans le fond **6** du récipient **2** supérieur. Le fond **6** comprend ainsi une assise **10** annulaire définissant un plan **11** de pose continu complémentaire de la face **9** périphérique d'appui de l'épaule **4** et s'étendant dans un plan perpendiculaire à l'axe X principal.

Le fond **6** définit par ailleurs une réserve **12** en creux conformée pour accueillir le col **5** et au moins une partie de l'épaule **4** d'un récipient **2** identique sous-jacent. Plus précisément, le fond **6** comprend une voûte **13** conique qui s'étend à partir de l'assise **10** vers une zone centrale du fond **6.** Cette voûte **13** est en deux parties et comprend un pion **14** central, conformé et dimensionné pour englober complètement le col **5** du récipient **2** sous-jacent, et une section **15** périphérique d'appui, complémentaire de la portée **8** tronconique de l'épaule **4** du récipient **2** sous-jacent.

Comme cela est illustré sur les figures, le conditionnement du pack **1** est réalisé au moyen d'un film **16** souple enserrant les récipients **2** pour les maintenir fermement groupés.

Comme illustré sur la figure 3, le film **16** est percé d'ouvertures **17** inférieures au droit des réserves **12** en creux de chaque récipient **2** du pack **1.** Chaque ouverture **17** présente une extension **D1** transversale supérieure à l'extension **D2** transversale hors tout du col **5** d'un récipient **2** identique sous-jacent, de sorte à permettre le passage du col **5** du récipient sous-jacent lors de l'empilement. Le col **5** étant ordinairement symétrique de révolution, l'ouverture **17** inférieure peut être à contour circulaire, les extensions **D1** et **D2** correspondant alors à des diamètres. Selon un mode de réalisation correspondant au cas le plus général, le col **5** est muni d'une collerette **18** de préhension, et c'est au niveau de cette collerette **18** que le col présente son extension transversale (ou son diamètre) hors tout.

Comme cela est visible sur les figures 1 et 3, le film **16** épouse les récipients **2** sur une partie de leur corps **3,** tournée vers l'extérieur du pack **1.** Par ailleurs, comme cela est visible sur la figure 4, le film **16** épouse également le fond **6** de chaque récipient **2** sur une zone **19** inférieure de contact qui s'étend annulairement autour de l'ouverture **17** inférieure. Cette zone **19** inférieure de contact englobe au moins le plan de pose. Dans l'exemple illustré sur la figure 4, cette zone **19** inférieure de contact englobe également la section **15** périphérique d'appui de la voûte **13,** l'ouverture **17** s'étendant sensiblement à la jonction entre la section **15** périphérique et le pion **14** central.

Comme on le voit par ailleurs sur toutes les figures, le film **16** est en outre percé d'ouvertures **20** supérieures au droit des cols **5** de chaque récipient **2** du pack **1,** chaque col **5** s'étendant au travers d'une ouverture **20** supérieure. Chaque ouverture **20** supérieure présente une extension **D3** transversale supérieure à l'extension **D2** transversale hors tout du col **5** du récipient **2.** Le col **5** étant ordinairement symétrique de révolution, l'ouverture **20** supérieure peut être à contour circulaire, de sorte que l'extension **D3** transversale correspond à un diamètre.

Comme cela est visible sur les figures 4 et 5, le film **16** épouse l'épaule **4** de chaque récipient **2** sur une zone **21** supérieure de contact qui s'étend annulairement autour de l'ouverture **20** supérieure. La zone **21** supérieure de contact englobe au moins la face **9** périphérique annulaire. Dans l'exemple illustré, la zone **21** supérieure de contact englobe également au moins la périphérie de la portée **8** tronconique, l'ouverture **20** supérieure s'étendant par exemple environ à mi-hauteur de celle-ci.

Lorsque le récipient **2** est empilé sur un récipient **2** sous-jacent, comme illustré sur la figure 5, l'épaule **4** du récipient **2** sous-jacent vient s'insérer dans la réserve **12** en creux formée dans le fond **6** du récipient **2** supérieur.

Plus précisément, le plan **11** de pose du récipient **2** supérieur vient s'appliquer contre la face **9** périphérique d'appui du récipient **2** sous-jacent, et la section **15** périphérique de la voûte **13** du récipient **2** supérieur vient s'appliquer contre la portée **8** tronconique du récipient **2** sous-jacent, avec interposition des films **16** au niveau respectivement de la zone **19** inférieure de contact du récipient **2** supérieur et de la zone **21** supérieure de contact du récipient **2** sous-jacent. Compte tenu de sa faible épaisseur (de l'ordre du dixième de millimètre) et de sa souplesse, le film ne gène en rien l'empilement.

L'ouverture **19** inférieure permet le libre passage du col **5** du récipient **2** sous-jacent lors de son emboîtement dans le fond **6** du récipient **2** supérieur. Un éventuel décollement du film **16** de la section **15** périphérique de la voûte **13** avant l'empilement n'a pas de conséquence majeure : en effet, lors de l'empilement des packs **1,** le film **16** est à nouveau plaqué contre la section **15** périphérique sous la poussée de la portée **8** tronconique de l'épaule **4** du récipient 2 sous-jacent.

L'ouverture **20** supérieure permet au film **16** d'épouser l'épaule **4** sur toute sa périphérie et permet de ce fait l'empilement des packs **1.** En l'absence de cette ouverture **20,** le film **16** formerait en effet un voile tendu qui s'étendrait d'une part entre les bouchons **7** des récipients **2** adjacents, et d'autre part entre le bouchon **7** et le corps **3** d'un même récipient **2,** sans en épouser l'épaule **4.** Cela gênerait l'emboîtement des récipients **2** et ne permettrait pas de procéder à l'empilement.

La solution proposée facilite ainsi la palettisation de récipients **2** individuellement empilables groupés par packs **1** sous film **16,** sans que le film **16,** muni d'ouvertures **17, 20** convenablement situées et dimensionnées, ne gêne aucunement l'empilement des packs **1.**

Le film **16** est réalisé dans une matière plastique thermorétractable, de préférence bi-orientée pour permettre une rétraction isotrope (c'est-à-dire uniforme dans toute direction) par voie thermique. On choisira une matière suffisamment résistante (par exemple un polyéthylène) afin de minimiser les risques de déchirement, notamment au niveau des ouvertures **17, 20.**

## Revendications

1. Pack **(1)** comprenant :
- un groupe de récipients **(2)** empilables comprenant chacun un corps **(3),** une épaule **(4)** dans le prolongement du corps **(3)** en partie haute du récipient, un col **(5)** dans le prolongement de l'épaule **(4),** et un fond **(6)** dans le prolongement du corps **(3)** en partie basse du récipient à l'opposé de l'épaule **(4),** le fond **(6)** définissant une réserve **(12)** conformée pour accueillir le col **(5)** et au moins une partie de l'épaule **(4)** d'un récipient **(2)** identique sous-jacent,
- un film **(16)** souple et plastique enserrant le groupe de récipients **(2),** ce film **(16)** étant thermorétracté et percé d'ouvertures **(17)** inférieures au droit de chaque
réserve **(12)** en creux,
**caractérisé en ce que** :
- le film **(16)** épouse le fond **(6)** des récipients **(2)** sur une zone **(19)** inférieure de contact qui s'étend annulairement autour des ouvertures **(17)** inférieures,
- le film **(16)** est en outre percé d'ouvertures **(20)** supérieures au travers desquelles s'étendent les cols **(5),** le film **(16)** épousant les épaules **(4)** des récipients **(2)** sur une zone **(21)** supérieure de contact qui s'étend annulairement autour des ouvertures (20) supérieures,
- le fait que le film épouse
respectivement les fonds (6) sur une zone (19) inférieure de contact et les épaules (4) sur une zone (21) supérieure de contact permettant de garantir une bonne cohésion de l'ensemble de ces récipients (2) constituant le pack (1), de sorte que les récipients (2) restent fermement groupés.

2. Pack **(1)** selon la revendication 1, **caractérisé en ce que** le film **(16)** plastique est bi-orienté.

3. Pack **(1)** selon l'une des revendications précédentes, **caractérisé en ce que** ladite réserve **(12)** forme une voûte **(13)** de profil complémentaire de l'épaule **(4)** d'un récipient **(2)** identique, et **en ce que** la zone **(19)** inférieure de contact s'étend au moins en partie sur la voûte **(13).**

4. Pack **(1)** selon l'une des revendications précédentes, **caractérisé en ce que** le fond **(6)** présente une assise **(10)** définissant un plan **(11)** de pose annulaire, et **en ce que** la zone **(19)** inférieure de contact englobe ce plan **(11)** de pose

5. Pack **(1)** selon l'une des revendications précédentes, **caractérisé en ce que** le fond **(6)** présente une voûte **(13)** définissant une section **(15)** périphérique d'appui, et **en ce que** la zone **(19)** inférieure de contact englobe au moins partiellement cette section **(15)** périphérique d'appui.

6. Pack **(1)** selon l'une des revendications précédentes, **caractérisé en ce que** l'épaule **(4)** du récipient **(2)** comprend une face (9) périphérique annulaire d'appui, et **en ce que** la zone **(21)** supérieure de contact englobe au moins la face **(9)** périphérique annulaire.

7. Pack **(1)** selon l'une des revendications précédentes, **caractérisé en ce que** l'épaule **(4)** du récipient comprend une portée **(8)** tronconique, et **en ce que** la zone **(21)** supérieure de contact englobe au moins en partie cette portée **(8)** tronconique.

## Patentansprüche

1. Verpackung (1), umfassend:
- eine Gruppe von stapelbaren Behältern (2), jeweils umfassend einen Körper (3), einen Absatz (4) in der Verlängerung des Körpers (3) im oberen Teil des Behälters, einen Hals (5) in der Verlängerung des Absatzes (4) und einen Boden (6) in der Verlängerung des Körpers (3) im unteren Teil des Behälters gegenüber dem Absatz (4), wobei der Boden (6) eine Reserve (12) definiert, die dazu vorgesehen ist, den Hals (5) und mindestens einen Teil des Absatzes (4) eines darunterliegenden identischen Behälters (2) aufzunehmen,
- eine flexible Kunststofffolie (16), die die Behältergruppe (2) umschließt, wobei diese Folie (16) wärmegeschrumpft und mit unteren Öffnungen (17) im rechten Winkel zu jeder hohlen Reserve (12) durchbohrt ist,
**dadurch gekennzeichnet, dass**:
- sich die Folie (16) an den Boden (6) der Behälter (2) in einer unteren Kontaktzone (19) anlegt, die sich im Winkel um untere Öffnungen (17) erstreckt,
- die Folie (16) ferner mit oberen Öffnungen (20) durchbohrt ist, durch die sich die Hälse (5) erstrecken, wobei sich die Folie (16) an die Absätze (4) der Behälter (2) in einer oberen Kontaktzone (21) anlegt, die sich im Winkel um obere Öffnungen (20) erstreckt,
- sich die Folie an die Böden (6) in einer unteren Kontaktzone (19) bzw. die Absätze (4) in einer oberen Kontaktzone (21) anlegt, wodurch es möglich ist, eine gute Kohäsion der Gesamtheit dieser Behälter (2), die die Verpackung (1) bilden, zu gewährleisten, so dass die Behälter (2) fix gruppiert bleiben.

2. Verpackung (1) nach Anspruch 1, **dadurch gekennzeichnet, dass** die Kunststofffolie (16) biaxial orientiert ist.

3. Verpackung (1) nach einem der vorhergehenden Ansprüche, **dadurch gekennzeichnet, dass** die Reserve (12) einen Bogen (13) mit einem zum Absatz (4) eines identischen Behälters (2) komplementären Profil bildet, und dass sich die untere Kontaktzone (19) zumindest teilweise auf dem Bogen (13) erstreckt.

4. Verpackung (1) nach einem der vorhergehenden Ansprüche, **dadurch gekennzeichnet, dass** der Boden (6) einen Sitz (10) aufweist, der eine ringförmige Auflageebene (11) definiert, und dass die untere Kontaktzone (19) diese Auflageebene (11) umgibt.

5. Verpackung (1) nach einem der vorhergehenden Ansprüche, **dadurch gekennzeichnet, dass** der Boden (6) einen Bogen (13) aufweist, der einen Umfangsauflagequerschnitt (15) definiert, und dass die untere Kontaktzone (19) zumindest teilweise diesen Umfangsauflagequerschnitt (15) umgibt.

6. Verpackung (1) nach einem der vorhergehenden Ansprüche, **dadurch gekennzeichnet, dass** der Absatz (4) des Behälters (2) eine ringförmige Umfangsauflagefläche (9) umfasst, und dass die obere Kontaktzone (21) mindestens die ringförmige Umfangsfläche (9) umgibt.

7. Verpackung (1) nach einem der vorhergehenden Ansprüche, **dadurch gekennzeichnet, dass** der Absatz (4) des Behälters einen kegelstumpfartigen Bereich (8) umfasst, und dass die obere Kontaktzone (21) zumindest teilweise diesen kegelstumpfartigen Bereich (8) umgibt.

## Claims

1. Pack (1) comprising:
- a group of stackable containers (2) each comprising a body (3), a shoulder (4) continuing from the body (3) at the upper portion of the container, a neck (5) continuing from the shoulder (4), and a base (6) continuing from the body (3) at the lower portion of the container, opposite the shoulder (4), the base (6) defining a recess (12) shaped so as to receive the neck (5) and at least part of the shoulder (4) of an identical container (2) underneath,
- a flexible plastic film (16) bunching together the group of containers (2), this film (16) being heat-shrunk and having lower openings (17) in line with each hollow recess (12),
**characterized in that**:
- the film (16) is flush with the base (6) of the containers (2) over a lower contact zone (19) that extends in annular fashion about the lower openings (17),
- furthermore, the film (16) has upper openings (20) through which the necks (5) extend, the film (16) being flush with the shoulders (4) of the containers (2) over an upper contact zone (21) that extends in annular fashion about the upper openings (20),
- the film is flush respectively with the bases (6) over a lower contact zone (19) and with the shoulders (4) over an upper contact zone (21), making it possible to guarantee good cohesion of the set of these containers (2) forming the pack (1), such that the containers (2) remain firmly grouped.

2. Pack (1) according to Claim 1, **characterized in that** the plastic film (16) is biaxially oriented.

3. Pack (1) according to one of the preceding claims, **characterized in that** said recess (12) forms a vault (13) whose profile matches that of the shoulder (4) of an identical container (2), and **in that** the lower contact zone (19) extends at least partially over the vault (13).

4. Pack (1) according to one of the preceding claims, **characterized in that** the base (6) has a seat (10) defining an annular resting plane (11), and **in that** the lower contact zone (19) encompasses this resting plane (11).

5. Pack (1) according to one of the preceding claims, **characterized in that** the base (6) has a vault (13) defining a peripheral bearing section (15), and **in that** the lower contact zone (19) at least partially encompasses this peripheral bearing section (15).

6. Pack (1) according to one of the preceding claims, **characterized in that** the shoulder (4) of the container (2) comprises a peripheral annular bearing face (9), and **in that** the upper contact zone (21) encompasses at least the peripheral annular face (9).

7. Pack (1) according to one of the preceding claims, **characterized in that** the shoulder (4) of the container comprises a frustoconical flank (8), and **in that** the upper contact zone (21) at least partially encompasses this frustoconical flank (8).
